# EUROPÄISCHE PATENTSCHRIFT

(11) **EP 0 096 826 B1**
(45) Veröffentlichungstag und Bekanntmachung des Hinweises auf die Patenterteilung: **18.01.1989**
(21) Anmeldenummer: 83105578.5
(22) Anmeldetag: 07.06.1983
(51) Int. Cl.: B31B 17/74

(54) **Verfahren zur Herstellung einer Fliessmittelpackung**
Method for the manufacture of a package for fluid materials
Procédé de fabrication pour emballage pour matériaux fluides

(30) Priorität: 12.06.1982 DE 3222180
(43) Veröffentlichungstag der Anmeldung: 28.12.1983
(73) Patentinhaber: Tetra Laval Holdings & Finance SA, 1009 Pully (CH)
(72) Erfinder: Reil, Wilhelm, D-6142 Bensheim 1 (DE)
(74) Vertreter: Weber, Dieter, Dr.

(56) Entgegenhaltungen:
- EP-A- 0 074 343
- DE-A- 2 512 882
- DE-A- 2 718 574
- FR-A- 413 612
- FR-A- 1 284 881
- GB-A- 1 014 085
- US-A- 3 268 145

## Beschreibung

Die Erfindung betrifft ein Verfahren zur Herstellung einer Fliessmittelpackung, bestehend aus miteinander über mindestens eine Längssiegelnaht tubusförmig verbundenen Seitenwänden und Stirnwänden, die an den Enden eines im Querschnitt kreisrunden Tubus angebracht sind sowie Boden und Deckel der Packung bilden, wobei die Seitenwände aus mindestens einseitig mit thermoplastischem Kunststoff beschichtetem Karton bestehen, der Boden der Packung als ebenes Wandstück an ein Werkzeug gebracht und zusammen mit diesem - unter Aufbördeln des freien Randes der Seitenwände um 20° bis 40° gegen die Vertikale - vertikal auf den Tubusrand zubewegt wird, danach auf den Rand aufgedrückt und der Rand des Bodens auf den Tubusrand aufgesiegelt wird, danach das Werkzeug abgezogen wird und wobei schliesslich die versiegelten Ränder von Seitenwand und Boden wieder in die Vertikale hochgestellt werden.

Es sind Packungen derzeit auf dem Markt, die in parallelepipedischer Form für Flüssigkeiten, insbesondere Milch und Fruchtsäfte, benutzt werden.

Bei einer speziellen bekannten Packung besteht der Deckel aus thermoplastischem Kunststoff ohne Trägermaterial und ist längs seiner Aussenkante an den Seitenwänden angespritzt, wobei er eine nach innerhalb der Aussenkontur der Packung eingeklappte Ausgiesseinrichtung aufweist. Hingegen besitzt die gegenüberliegende, den Boden dieser bekannten Packung darstellende Stirnwand auf benachbarte Wandungen umgefaltete Dreiecklappen, weil der Boden als sogenannte Klotzboden mit einer Quersiegelnaht ausgebildet ist. Der Querschnitt dieses Klotzbodens ist selbstverständlich viereckig, während der Querschnitt der bekannten Packung im Bereich des Deckels rund ist.

Es ist bisweilen erwünscht, steifere Packungen zu erhalten, wobei vorzugsweise ein dickerer Packstoff verwendet wird, d.h. ein dickeres Trägermaterial, dickerer Karton. Durch die Knick-und Faltstellen kann dann aber im Bereich des Bodens die Gefahr der Leckage entstehen. Ausserdem hat sich der Erfinder überlegt, dass die zur Erstellung des Klotzbodenverschlusses notwendigen toten Flächen der Faltung einen Materialverbrauch darstellen, der möglicherweise eingespart werden könnte. Verbessert werden könnte im übrigen auch die Form der bekannten Pakkung im Bodenbereich dadurch, dass die durch die Klotzbodenfaltung entstehende Volumenverkleinerung überwunden werden könnte.

Ein Verfahren der eingangs bezeichneten Art ist aus der EP-A-74343 bekannt. Die dort beschriebene Packung weist einen zylindermantelförmigen Tubuskörper aus Karton auf, der mindestens auf einer Oberfläche mit einer heisssiegelfähigen Schicht versehen ist. Der fertige Behälter sieht letztlich wie eine Dose aus. Deren Endverschluss weist einen ausgeweiteten Flansch auf, der in das offene Ende des Tubusmantels mittels einen Presskolbens gedrückt wird, der auch eine konische Umfangsoberfläche hat. Der Kolben arbeitet mit einem Schweisswerkzeug mit entsprechender konischer Oberfläche zusammen. Durch den Druck auf den Kolben werden die schweissfähigen Schichten plastisch fliessfähig gemacht. Fährt der Druckkolben mit dem Deckel oder Boden auf den Tubus nach unten, dann erfolgt die Schweissung, die danach ausgehärtet und steif wird. Das Schweissen kann auch mittels Hochfrequenz oder Ultraschall durchgeführt werden.

Der auf den Oberflächen mit Kunststoff beschichtete Karton ist an den Schnittflächen jeweils offen. Wird die bekannte Packung für den Transport von Flüssigkeiten verwendet, dann besteht schon beim Verpacken und erst recht nach dem erstmaligen Öffnen und Wiederverschliessen die" Gefahr, dass teilweise verschüttete oder aus anderen Gründen auf den Schnittkanten liegende Flüssigkeit in diese eindringt und die Papierränder zum Quellen bringt. Die Packung wird folglich an den Schnittstellen zerstört.

Auch aus der GB-A-1 014 085 ist ein Herstellungsverfahren mit Anbringung eines flachen Bodens mittels Aufbördeln bekannt. Dieses britische Dokument beschreibt Behälter aus Kunststoffilmen, wie sie z. B. zur Aufbewahrung von kondensierter Milch, Ölsardinen usw. Verwendung finden, wobei der Kunststoff gegebenenfalls auch mit Aluminiumfolie beschichtet sein kann. Der Fachmann weiss aber, dass gerade bei der Massenproduktion erhebliche Unterschiede bei der Verarbeitung von beschichtetem Papier einerseits oder Kunststoffen, auch wenn sie mit Aluminiumfolie kaschiert sind, andererseits bestehen.

Nach dem britischen Dokument wird eine Folienbahn über einen offenen Tubus gezogen, abgeschnitten, umgelegt, erwärmt, verschweisst und entformt. Beim Auftreffen des unteren äusseren Randes -des dort verwendeten Schweissstempels auf die Oberkante des Tubus können Verarbeitungsfehler insbesondere dadurch entstehen, dass der obere Tubusrand unbeabsichtigt teilweise nach innen knicken kann. Ausserdem weiss der Fachmann, dass geschnittenes Papier an den Schnittstellen gegenüber eindringender Feuchtigkeit sehr gefährdet ist, wie vorstehend im Zusammenhang mit dem anderen Dokument erläutert wurde. Von den Schnittstellen aus bestehen durch das Quellen des Papiermaterials erhebliche Gefahren der Zerstörung der Packung.

Der Stand der Technik zeigt keine Massnahmen, wie die Schnittstellen bei mit Kunststoff flächig beschichtetem Papier als Trägermaterial der Pakkung geschützt werden könnten.

Der Erfindung liegt daher die Aufgabe zugrunde, ein Herstellungsverfahren für Fliessmittelpakkungen der eingangs bezeichneten Art zu schaffen, bei welchem ein Papier- bzw. Kartontubus mit einem flachen Boden zuverlässig so versehen werden kann, dass auch die Schnittkanten des Papiers gegen Feuchtigkeit geschützt sind.

Diese Aufgabe wird erfindungsgemäss dadurch gelöst, dass nach dem Aufsiegeln des Bodenrandes auf den Tubusrand beim Abziehen des Werkzeuges der Aussenrand des Bodens über die freie Kante des Seitenrandes umgelegt und um 180° gegenüber der Innenseite nach aussen auf die Aussenfläche der Seitenwand umgelegt und dort verschweisst wird. Das Umlegen des Bodenaussenrandes um den Seitenrand des Tubus deckt die durch den Schnitt freigelegte Papierfläche ab, so dass die Flüssigkeit keine Möglichkeit hat, in das ungeschützte Papier einzudringen und dieses zu beschädigen, denn der Rand des Bodens ist aussen auf die Seitenwand gelegt und dort angeheftet.

Das erwähnte Aufbördeln erfolgt aus der vertikalen in eine mehr oder weniger horizontale Position, wobei es genügt, wenn eine gewisse Horizontalkomponente vorhanden ist. Das Zurückbiegen aus der aufgebördelten Position in die Vertikale ist zweckmässig, wenn eine Packung gewünscht wird, bei der letztlich im verschlossenen Zustand der Rand der tubusförmigen Seite hochstehen soll. Beim Herstellungsverfahren erreicht man durch das Aufbördeln in die Vertikale auch eine Horizontalkomponente für äussere Stützkörper, so dass bei der Herstellung starke Drücke zur Ausbildung einer guten Siegelnaht aufgebracht werden können.

Man kann auch den Rand der tubusförmigen Seitenwände um 180° auf sich selbst umfalten. Dadurch erreicht man nämlich eine Versteifung des Materials der Seitenwände, so dass selbst bei Verwendung einer Kunststoffolie als Boden (ohne Papier als Trägermaterial) ein steifer Rand und damit eine sichere Packung gewährleistet sind.

Vorzugsweise wird mit dem erfindungsgemässen Verfahren eine Packung verschlossen, die bereits mit einem Deckel versehen und mit dem zu verpackenden Fliessmittel gefüllt war und lediglich noch an ihrem bodenseitigen Ende offen war, welches mit einem dichten und wirtschaftlich erstellbaren Boden verschlossen werden sollte. Man kann eine solche, mit einem Boden erfindungsgemäss verschlossene Packung materialsparend ausgestalten, weil der Flüssigkeitsspiegel oder auch der des anderweitigen fliessfähigen Materials bis verhältnismässig hoch unter den oberen Rand der tubusförmigen Seitenwände eingestellt werden kann. Es brauchen nicht wie bei den bekannten Packungen für die Erstellung des Klotzbodens übliche und materialverbrauchende tote Flächen vorgesehen werden.

Das Aufbördeln ist ein Umbiegen des zunächst in der Vertikalen hochstehenden Randes der Seitenwände in die Horizontale, während das Umbördein das Herumlegen dieses Randes von der Vertikalen um 180° in die Vertikale auf der gegenüberliegenden Seite der Seitenwand ist. Der oben bereits erwähnte Vorteil besteht in der Ansatzmöglichkeit äusserer Stützkörper, die als Gegenbakken für eine Siegelbacke wirken, so dass alle geeigneten Materialien längs der genannten Auflage- bzw. Versiegelungsfläche verbunden werden können. Liegt bei einem Zwischenprodukt oder einer anderen Ausführungsform die Ebene des Bodens in der Ebene des zunächst nach aussen in die Horizontale aufgebördelten Randes, dann trägt die gesamte Bodenfläche aufliegende Kräfte mit. Hierdurch ergibt sich eine hervorragende Standfestigkeit, die sogar noch dadurch verbessert wird, dass beim Aufbördeln des Randes der Seitenwände nach aussen die Standfläche, d. h. die Gesamtfläche des Bodens, gegenüber der Fläche der Seitenwände selbst vergrössert ist. Dies ist also eine andere Ausführungsform mit dem Rand horizontal nach aussen.

Dafür ist das erfindungsgemässe Verfahren besonders vorteilhaft, wenn das ebene Wandstück zur Formung des Bodens derart gross ausgeschnitten wird, dass nach dem Versiegeln der beiden Ränder von Seitenwand und Boden die Kreiskante des Bodens - zum Umlegen über die Randkante des Tubus - über den Rand der Seitenwand hinausragend vorgesehen wird. Auch durch diese Massnahme kann die Randkante gegen eindringende Feuchtigkeit geschützt und vollständig abgedeckt werden. Zweckmässig ist es auch, wenn der Boden aus einer aus thermoplastischem Kunststoff gebildeten Folie besteht, deren Aussenrand auf die Aussenfläche der Seitenwände angeheftet wird. Auch diese Verfahrensmassnahme dient dem Kantenschutz, wobei in einfacher Weise die preiswerte Folie über die Schnittkante gelegt, heruntergebogen und angeheftet wird.

Im allgemeinen, wenn die durch den Schnitt durch das beschichtete Papier zunächst offene Kante durch das Umlegen der Randteile abgedeckt wird, kann man mit Vorteil auch nicht wasserfestes Papier, d.h. preiswerteres Material, einsetzen. Ausserdem ergibt sich beim Umlegen des Bodenrandes um die freie Aussenkante eine zusätzliche Steifigkeit der Packung, und man vermeidet einen radial nach aussen - bezogen auf den Tubus der Seitenwände - herausstehenden Rand, falls dies vom Verbraucher nicht gewünscht wird.

Wenn die Ebene des Bodens innerhalb der tubusförmigen Seitenwände und quer zu diesen angeordnet ist und der nach aussen vorstehende Kreisrand des Bodens über den freien Rand der Tubusseitenwände um 180° herumgelegt und aussen aufgesiegelt ist, nutzt man die Geschmeidigkeit des Materials aus. Dadurch erhält man gleichzeitig eine Verstärkung und Verfestigung des Randes. Zwar liegt die Ebene des Bodens bei dieser Ausführungsform nicht in derselben Ebene wie die freie Kante des hochstehenden Randes der tubusförmigen Seitenwände, der Rand ist aber durch das Umlegen des Bodenrandes so stark und versteift ausgebildet, dass der Rand die Gesamtlast der Packung ohne Beeinträchtigung aufnehmen kann und dennoch eine gute Standfestigkeit einer mit einem solchen Boden ausgestatteten Packung erreicht ist.

Die Herstellung eines Deckels ist nur mit einem Werkzeug mit Innendorn und Umfassungsteilen möglich, wobei die Maschinenteile insgesamt unter hohem Druck dicht verschliessend ausgestaltet sein müssten. Es versteht sich, dass man einen Deckel nur an eine leere Packung anspritzen kann. Wünscht man nun auch das Anspritzen eines Bodens, so erlaubt der Inhalt hier nicht den Einsatz vergleichsweise komplizierter Werkzeuge. Erfindungskgemäss kann also eine Packung hergestellt werden, bei der zwar der Deckel mit dem vorstehend erwähnten Dorn und Umfassungsteil hergestellt ist, der Boden aber erfindungsgemäss nur durch äussere Stützkörper und dennoch dichtend verschweisst ist. Der neue Boden kann erfindungsgemäss also auch ohne Dorn an eine gefüllte und erst einseitig geschlossene Packung angeformt, angespritzt oder angesiegelt werden.

Weitere Vorteile, Merkmale und Anwendungsmöglichkeiten der vorliegenden Erfindung ergeben sich aus der folgenden Beschreibung in Verbindung mit den Zeichnungen. Es zeigen:
Figur 1 die schematische und abgebrochene Ansicht einer bevorzugten Ausführungsform der erfindungsgemäss geschlossenen Packung mit innen tiefer gezogenem Boden, dessen Aussenrand um 180° über den Rand der Seitenwände umgelegt ist,
Figur 2 einen Herstellungszustand vor der Fertigstellung des Bodenverschlusses der Ausführungsform nach Figur 1 und
Figur 3 bis 5 abgebrochene Teilschnittansichten verschiedener Bodenverschlusseinrichtungen.

Die vorzugsweise für Flüssigkeiten vorgesehene Packung hat Seitenwände 1, die aus beidseitig mit thermoplastischem Kunststoff beschichtetem Karton bestehen. Das Füllgut ist nicht dargestellt, ist im Zustand der Fig. 1 aber als eingefüllt anzunehmen. Bei der gesamten Beschreibung wird die Packung als vertikal hochstehend mit kreisrundem Querschnitt angenommen. Der Boden ist allgemein mit 2 bezeichnet, der bei der Ausführungsform der Fig. 1 aus einem mit thermoplastischem Kunststoff beschichteten Karton besteht. Die tubusförmigen Seitenwände 1 haben einen oberen Rand 3 mit einer Aussenkante 4, und auch der Boden 2 hat einen Rand 5 mit Aussenkante 6. Bei der Ausführungsform der Figur 4 ist der Rand 3 der Seitenwände 1 um 180° auf sich selbst, und zwar nach aussen, umgefaltet.

Bei der Ausführungsform der Fig. 3 ist der Rand 3 der tubusförmigen Seitenwände 1 nach der Versiegelung mit dem Boden 2 aus der Vertikalen in die Horizontale aufgebördelt. Der äussere Rand 5 des Bodens 2 ist um die freie Aussenkante 4 des aufgebördelten Randes 3 der Seitenwände 1 um 180° herumgelegt. Hierdurch ist die Aussenkante 4 abgedeckt, und die Aussenkante 6 des Bodens 2 ist allenfalls dann kritisch, wenn der Boden nicht aus Kunststoff ohne Trägermaterial sondern mit Trägermaterial, welches nicht wasserfest ist, versehen ist.

Wenn der Boden 2 ein beschichteter Karton ist, wie z.B. bei der Ausführungsform nach Fig. 3, dann kann der Rand 5 mit Einschnitten versehen werden, die etwa radial verlaufen und letztlich bei dem fertig bearbeiteten Zuschnitt des Bodens 2 an dessen Umfang eine Zahnform ergeben. Dieser Rand 5 mit den Einschnitten steht über den aufgebördelten Rand 3 der Seitenwände 1 in der in Figur 2 gezeigten Weise radial vor, um dann um 180° um den Seitenwandrand 3 herumgelegt zu werden, so dass der in Fig. 3 gezeigte Zustand erreicht wird.

Die Ausführungsform der Fig. 4 zeigt einen Boden 2 aus reiner Kunststoffolie ohne Trägermaterial. Der Rand 3 der Seitenwand 1 ist zwar auch um 180° auf sich selbst umgebördelt, der Rand 5 des Bodens 2 ragt über die Aussenkante 4 hinaus und ist auf die Aussenfläche der Seitenwände 1 angeheftet. Hierdurch wird eine starke Versteifung des Randes schon an den Seitenwänden erreicht. Durch diese Steifigkeit genügt bei der Folie als Boden 2 das Aufdrücken mit Wärme ohne Gegenbacken, um ein einwandfrei flüssigkeitsdichtes Versiegeln zu erreichen.

Die Ausführungsform nach Fig. 1 ist so hergestellt, dass gemäss Fig. 2 der obere freie Rand 3 der tubusförmigen Seitenwände 1 zunächst um einen gewissen Winkel nach aussen aufgebördelt wird, vorzugsweise 20° bis 40°, insbesondere 30°, gegenüber der Vertikalen, um hierdurch eine horizontale Komponente für die Werkzeuge (Gegendruck) zu erreichen. Dieses Aufbördeln geschieht mit dem schematisch in Fig. 2 gezeigten Werkzeug 8, welches gleichzeitig auch den Boden 2 trägt, dessen Rand 5 unter demselben Winkel gegenüber der Vertikalen angestellt wird. Der Gegenbacken ist nicht gezeigt, es ist aber leicht für jeden Fachmann ersichtlich, dass auf diese Art der Herstellung (Fig. 2) auf der Innenseite des Randes 3 unter Aufbringen eines erheblichen Druckes eine gute Siegelnaht zwischen den Rändern 3 und 5 erreichbar ist, die in keiner Weise beeinträchtigt wird, wenn die Aufbördelung durch Hochstellen in die Vertikale wieder aufgehoben wird.

Nach Abziehen des Werkzeuges 8 wird dann der Aussenrand 5 des Bodens 2 über die freie Kante 4 des Seitenwandrandes 3 umgelegt und um 180° gegenüber der Innenseite nach aussen auf die Aussenfläche der Seitenwände 1 umgelegt und dort verschweisst, so dass sich schliesslich der in Fig. 1 gezeigte Zustand der Bodenausgestaltung dieser Ausführungsform ergibt.

Vergrössert ist die schematische Ausbildung des Randes in den Fig. 3 bis 5 dargestellt, wie oben erläutert.

## Patentansprüche

1. Verfahren zur Herstellung einer Fliessmittelpackung, bestehend aus miteinander über mindestens eine Längssiegelnaht tubusförmig verbundenen Seitenwänden (1) und Stirnwänden (2), die an den Enden eines im Querschnitt kreisrunden Tubus angebracht sind sowie Boden (2) und Dekkel der Packung bilden, wobei die Seitenwände (1) aus mindestens einseitig mit thermoplastischem Kunststoff beschichtetem Karton bestehen, der Boden (2) der Packung als ebenes Wandstück an ein Werkzeug (8) gebracht und zusammen mit diesem - unter Aufbördeln des freien Randes (3) der Seitenwände (1) um 20° bis 40° gegen die Vertikale - vertikal auf den Tubusrand (3) zubewegt wird, danach auf den Rand (3) aufgedrückt und der Rand (5) des Bodens (2) auf den Tubusrand (3) aufgesiegelt wird, danach das Werkzeug (8) abgezogen wird und wobei schliesslich die versiegelten Ränder (3, 5) von Seitenwand (1) und Boden (2) wieder in die Vertikale hochgestellt werden, dadurch gekennzeichnet, dass nach dem Aufsiegeln des Bodenrandes (5) auf den Tubusrand (3) beim Abziehen des Werkzeuges (8) der Aussenrand (5) des Bodens (2) über die freie Kante (4) des Seitenrandes (3) umgelegt und um 180° gegenüber der Innenseite nach aussen auf die Aussenfläche der Seitenwand (1) umgelegt und dort verschweisst wird.

2. Verfahren nach Anspruch 1, dadurch gekennzeichnet, dass das ebene Wandstück zur Formung des Bodens (2) derart gross ausgeschnitten wird, dass nach dem Versiegeln der beiden Ränder (3, 5) von Seitenwand (1) und Boden (2) die Kreiskante (6) des Bodens (2) - zum Umlegen über die Randkante (4) - über den Rand (3) der Seitenwand (1) hinausragend vorgesehen wird.

3. Verfahren nach Anspruch 1 oder 2, dadurch gekennzeichnet, dass der Boden (2) aus einer aus thermoplastischem Kunststoff gebildeten Folie besteht.

## Claims

1. A process for the production of a pack for a material capable of flow, comprising side walls (1) which are connected together in a tubular configuration by way of at least one longitudinal sealing seam and end walls (2) which are applied to the ends of a tube which is of round cross-section and form the bottom (2) and the top of the pack, wherein the side walls (1) comprise cardboard which is coated at least on one side with thermoplastic material, the bottom (2) of the pack as a flat wall portion is disposed on a tool (8) and together with same moved vertically towards the edge (3) of the tube, with the free edge (3) or the side walls (1) being flanged out by 20° to 40° relative to the vertical, it is thereupon pressed on to the edge (3) and the edge (5) of the bottom (2) is sealed on to the edge (3) of the tube, thereupon the tool (8) is withdrawn, and wherein finally the sealed edges (3, 5) of the side wall (1) and the bottom (2) are raised into the vertical again, characterised in that, after the edge (5) of the bottom has been sealed on to the edge (3) of the tube, when the tool (8) is withdrawn, the outer edge (5) of the bottom (2) is laid over around the free edge face (4) of the side edge (3) and is laid over through 180° relative to the inward side outwardly on to the outside surface of the side wall (1) and is welded there.

2. A process according to claim 1 characterised in that the flat wall portion, for forming the bottom (2), is cut out large in such a way that, after the operation of sealing the two edges (3, 5) of the side wall (1) and the bottom (2), the circular edge (6) of the bottom (2) - for laying it over around the edge face (4) - is arranged to project beyond the edge (3) of the side wall (1).

3. A process according to claim 1 or claim 2 characterised in that the bottom (2) comprises a foil formed from thermoplastic material.

## Revendications

1. Procédé de fabrication pour emballage pour matériaux fluides comprenant des parois latérales (1) assemblées en forme de tube par une soudure longitudinale au moins et des parois frontales (2) qui sont disposées aux extrémités d'un tube de section circulaire et forme le fond et le couvercle de l'emballage, les parois latérales (1) étant constituées par un carton pelliculé de matière plastique sur une face au moins, le fond (2) de l'emballage étant placé comme un élément plan de paroi sur un outil (8) pour être rapproché verticalement avec ce dernier en direction du bord du tube (3) en rabattant le bord libre (3) des parois latérales de 20 à 40° par rapport à la verticale, ledit fond (2) étant ensuite appliqué sur le bord (3) et le bord (5) du fond (2) étant soudé sur le bord du tube (3), l'outil (8) étant ensuite retiré, ce qui redresse finalement les bords soudés (3, 5) de la paroi latérale (1) et du fond (2) à la verticale, caractérisé en ce qu'après la soudure du bord (5) du fond sur le bord (3) du tube, le retrait de l'outil (8) replie le bord extérieur (5) du fond (2) sur l'arête libre (4) de la paroi du bord latéral (3) et le rabat de 180° par rapport à la face interne, en direction de l'extérieur, contre la face externe de la paroi latérale (2) pour y être agrafé par soudure.

2. Procédé selon la revendication 1, caractérisé en ce que l'élément plan devant constituer le fond (2) est découpé à une dimension telle qu'après soudage des deux bords (3, 5) de la paroi latérale (1) et du fond (2) l'arête circulaire (6) du fond (2) dépasse du bord (3) de la paroi latérale (1) pour être rabattue au-dessus de l'arête du tube (4).

3. Procédé selon la revendication 1 ou 2, caractérisé en ce que le fond (2) est constitué par une feuille de matière thermoplastique.
